# EUROPÄISCHE PATENTSCHRIFT

(11) **EP 0 368 050 B1**
(45) Veröffentlichungstag und Bekanntmachung des Hinweises auf die Patenterteilung: **15.04.1992**
(21) Anmeldenummer: 89119382.3
(22) Anmeldetag: 19.10.1989
(51) Int. Cl.: B24B 41/06, B24B 3/36

(54) **Vorrichtung zum Spannen von Stabmessern in einer Schleifmaschine**
Device for clamping knife bars on a grinding machine
Dispositif pour fixer des lames de coupe sur une rectifieuse

(30) Priorität: 11.11.1988 CH 4187/88
(43) Veröffentlichungstag der Anmeldung: 16.05.1990
(73) Patentinhaber: Oerlikon Geartec AG, 8050 Zürich (CH)
(72) Erfinder: Leutwyler, Robert, CH-8113 Boppelsen (CH); Mächler, Georg, CH-8108 Dällikon (CH)
(74) Vertreter: Hunziker, Kurt

(56) Entgegenhaltungen:
- DE-C- 201 861
- FR-A- 2 586 955
- FR-E- 2 586 955
- US-A- 3 951 395
- US-A- 4 095 376

## Beschreibung

Die Erfindung betrifft eine Vorrichtung zum Spannen von Stabmessern in einer Schleifmaschine mit einem Drehtisch nach dem Oberbegriff des Patentanspruchs 1.

In der DE-C-201 861, welche den nächstlegenden stand der Tecknik beschseibt, ist eine solche Vorrichtung zum Einspannen von stabförmigen Körpern beschrieben, jedoch insbesondere zum Schleifen von Abflachungen an Maschinennadeln. In einem Gestell ist ein beweglicher Schlitten angeordnet, in dessen Aussparungen die unteren Schenkel von im Gestell drehbarer doppelarmiger Hebel hineinragen. Deren obere Schenkel bilden bewegliche Klemmbacken und zusammen mit festen Klemmbacken, die mit seitlichen Nuten versehen sind, prismatische Spannfutter. Durch die Bewegung des Schlittens in der einen oder anderen Richtung können somit sämtliche Maschinennadeln ein- oder ausgespannt werden. Weiter sind mehrere solche Gestelle auf einem Drehtisch zum zweckmässigen Schleifen eingesetzt. Ferner sind in der FR-B-2 586 955 Briden zur Befestigung von Werkstücken beschrieben, welche ein Langloch aufweisen, in das ein Halter hineinragt, der jedoch kürzer ist als das Langloch, damit die Bride verschiebbar ist. Weiter weist die Bride drei Arme auf, wobei die zwei äusseren Arme verformbar und der mittlere Arm unverformbar und geringfügig kürzer ausgebildet sind. Beim Festklemmen eines Werkstückes werden die beiden äusseren Arme verformt, bis ihre Anschlagflächen in der Ebene des unverformbaren Armes liegen.

Werden solche Stabmesser in den Messerkopf einer Verzahnungsmaschine für bogenverzahnte Kegelräder eingesetzt, so müssen diese Stabmesser sehr genau untereinander übereinstimmen. Zu diesem Zweck sind solche Stabmesser, die zum selben Messerkopf gehören, bisher etwa analog zur Lehre gemäss der DE-C-201 861 gemeinsam geschliffen worden. Es hat sich nun gezeigt, dass auf diese Weise die erforderliche Übereinstimmung der Messer eines Satzes für einen Messerkopf nicht erreicht wird. Es sind daher weitere Massnahmen erforderlich, um die Stabmesser mit der erforderlichen Genauigkeit schleifen zu können.

Die Aufgabe, welche mit der vorliegenden Erfindung gelöst werden soll, besteht in der Schaffung einer Spannvorrichtung, mit der sich die zu schleifenden Stabmesser genauer als bisher schleifen lassen.

Erfindungsgemäss wird diese Aufgabe durch die kennzeichnenden Merkmale des Anspruchs 1 gelöst. Vorzugsweise ist die eine Klaue länger als die andere Klaue und federt durch ihre grössere Länge stärker durch als die andere Klaue, wobei diese längere Klaue vor der Berührung mit dem Stabmesser näher an dieses heranragt als die andere Klaue. Ausserdem weist die längere Klaue vorzugsweise einen kleineren Querschnitt auf als die kürzere Klaue.

Diese Ausbildung hat den Vorteil, dass das Stabmesser im Bereich der zu schleifenden Fläche fester festgeklemmt ist als am anderen Ende.

Ein Ausführungsbeispiel der erfindungsgemässen Spannvorrichtung ist im folgenden anhand der beigefügten Zeichnung ausführlich beschrieben.

Es zeigt:
Fig.1 eine Ansicht eines Drehtisches mit der erfindungsgemässen Aufspannvorrichtung von oben, teilweise im Schnitt;
Fig.2 eine Ansicht der in Fig.1 dargestellten Vorrichtung von vorne, teilweise im Schnitt.

Gemäss Fig.1 und 2 sind in einem Drehtisch 10 zwei Klemmhebel 11 und 12 um die Schwenkachsen 13 drehbar gelagert. Am unteren oder vorderen Ende dieser Klemmhebel 11 und 12 ist je ein Ansatz 14 und 15 mittels Schrauben 16 befestigt. Jeder dieser Ansätze 14 und 15 weist je zwei Klauen 17 und 18 auf (Fig.2), wobei die obere Klaue 17 wesentlich länger ist als die untere Klaue 18. Ausserdem hat die obere Klaue 17 einen kleineren Querschnitt als die untere Klaue 18. Zur Betätigung der beiden Klemmhebel 11 und 12 sind zwei Zylinder 19 und 20 in den Drehtisch 10 eingeschraubt. In diesen Zylindern sind zwei Kolben 21 verschiebbar gelagert, welche sich auf dem oberen oder hinteren Ende 22 der beiden Klemmhebel 11 und 12 abstützen. An die beiden Zylinder 19 und 20 ist eine gemeinsame hydraulische Leitung 23 über eine Verzweigung 24 angeschlossen. Diese Leitung 23 führt zu einer Bohrung 25 des Drehtisches 10, welche koaxial zur Drehachse 26 dieses Drehtisches 10 angeordnet ist. An diese Bohrung 25 ist über einen üblichen Anschluss 27 eine Druckleitung 28 angeschlossen. Die Leitung 23 ist durch einen Stopfen 29 verschlossen. Zur Zentrierung des Drehtisches 10 ist auf dessen unterer Seite ein Zentrierring 30 mit Hilfe von Schrauben 31 eingesetzt. In diesem Zentrierring 30 ist der Anschluss 27 befestigt. Zur Aufnahme der zu schleifenden Stabmesser 32 sind am Drehtisch 10 zueinander rechtwinklig gerichtete Anschläge oder Anschlagflächen 33 und 34 vorhanden. Gemäss Fig.2 sind diese beiden Anschlagflächen 33 und 34 durch eine Aussparung 35 in je zwei Anschlagflächen 33a und 33b sowie 34a und 34b unterteilt.

Die beiden Klauen 17 und 18 berühren die Stabmesser 32 entlang einer Kante 36 mit einer Fläche 37 und 38, wie aus Fig.1 ersichtlich ist. Diese Flächen 37 und 38 sind gegenüber den Anschlagflächen 33a, 33b und 34a, 34b des Drehtisches 10 um ca. 45° geneigt. Die Klauen 17 und 18 drücken daher mit ihren Flächen 37 und 38 das Stabmesser 32 sowohl gegen die Anschlagflächen 33a und 33b als auch gegen die Anschlagflächen 34a und 34b.

Erfindungsgemäss sind nun die beiden Klauen 17 und 18 so bemessen, dass beim Festklemmen eines Stabmessers 32 auf dem Drehtisch 10 zuerst die obere Klaue 17 mit ihrer Fläche 37 gegen die Kante 36 des Stabmessers 32 stösst und erst nachher die untere Klaue 18 mit ihrer Fläche 38 gegen die Kante 36 des Stabmessers 32 gedrückt wird. Da die obere Klaue 17 etwas länger ist als die untere Klaue 18 und auch einen etwas kleineren Querschnitt aufweist, kann diese obere Klaue 17 leichter durchfedern als die untere Klaue 18. Durch diese Ausbildung der beiden Klauen 17 und 18 werden die Stabmesser 32 im Bereich der zu schleifender Flächen 39 stärker an die Anschlagflächen 33a,33b und 34a,34b angedrückt und somit beim Schleifen im Bereich der zu schleifenden Flächen 39 zuverlässig gehalten.

## Patentansprüche

1. Vorrichtung zum Spannen von Stabmessern (32) in einer Schleifmaschine mit einem Drehtisch (10), in welcher die Stabmesser (32) durch einen schwenkbaren Klemmhebel (11,12) gegen zwei Anschlagflächen (33,34) festklemmbar sind, dadurch gekennzeichnet, dass zum Festklemmen jedes Stabmessers (32) eine Aussparung (35) zur Unterteilung der zwei Anschlagflächen in je zwei getrennte Anschlagflächen (33a, 33b; 34a, 34b) am Drehtisch (10), zwei Klauen (17,18) am Klemmhebel (11,12) und ein Hydraulikzylinder (19,20,21) zum Betätigen des Klemmhebels (11,12) vorhanden sind sowie die eine Klaue (17) elastischer ausgebildet und näher an die zu schleifenden Flächen (39) des Stabmessers (32) angeordnet ist als die andere Klaue (18), wobei je eine Klaue (17,18) mit je einer der je zwei getrennten Anschlagflächen (33a, 34a; 33b, 34b) zusammenwirkt.

2. Vorrichtung nach Anspruch 1, dadurch gekennzeichnet, dass die elastischere Klaue (17) länger ist als die andere Klaue (18) und vor der Berührung mit dem Stabmesser (32) näher an dieses heranragt als die andere, kürzere Klaue (18).

3. Vorrichtung nach Anspruch 1 oder Anspruch 2, dadurch gekennzeichnet, dass die elastischere Klaue (17) einen kleineren Querschnitt aufweist als die andere Klaue (18).

## Claims

1. Device for clamping knife bars (32) in a grinding machine having a rotary table (10), in which the knife bars (32) are clamped by a pivotable clamping lever (11, 12) against two abutment surfaces (33, 34), **characterised in that**, for the purpose of clamping each knife bar (32), provision is made for a recess (35) to divide the two abutment surfaces into two respective separate abutment surfaces (33a, 33b; 34a, 34b) on the rotary table (10), two claws (17, 18) on the clamping lever (11, 12) and a hydraulic cylinder (19, 20, 21) for operating the clamping levers (11, 12), and that the one claw (17) is constructed to be more elastic and positioned closer to the surfaces to be ground (39) of the knife bar (32) than the other claw (18), in which respect a respective claw (17, 18) co-acts with one of the two separated abutment surfaces (33a, 34a; 33b, 34b).

2. Device according to claim 1, **characterised in that** the more elastic claw (17) is longer than the other claw (18) and before making contact with the knife bar (32) is closer to it than the other shorter claw (18).

3. Device according to claim 1 or claim 2, **characterised in that** the more elastic claw (17) has a smaller cross-section than the other claw (18).

## Revendications

1. Dispositif pour fixer des lames de coupe (32) dans une rectifieuse comportant une table rotative (10) dans laquelle les lames de coupe (32) peuvent être serrées par un levier de serrage (11, 12) pivotant contre deux surfaces de butée (33, 34), caractérisé en ce que pour serrer chaque lame de coupe (32), une cavité (35) subdivise les deux surfaces de butée en chaque fois deux surfaces de butée distinctes (33a, 33b ; 34a, 34b) sur la table rotative (10), dispositif comportant deux griffes (17, 18) sur le levier de serrage (11, 12) et un vérin hydraulique (19, 20, 21) pour actionner les deux leviers de serrage (11, 12) et l'une des griffes (17) est plus élastique et se trouve plus près des surfaces (39) de la lame de coupe (32) à rectifier que l'autre griffe (18), chaque griffe (17, 18) coopérant avec chacune des surfaces de butée (33a, 34a ; 33b, 33b) distinctes.

2. Dispositif selon la revendication 1, caractérisé en ce que la griffe élastique (17) est plus longue que l'autre griffe (18) et avant son contact avec la lame de coupe (32), elle arrive plus près de celle-ci que l'autre griffe, plus courte (18).

3. Dispositif selon la revendication 1 ou selon la revendication 2, caractérisé en ce que la griffe (17) la plus élastique a une section plus faible que l'autre griffe (18).
